# DEMANDE DE BREVET EUROPEEN

(11) **EP 4 764 379 A1**
(43) Date de publication de la demande: **24.06.2026**
(21) Numéro de dépôt: 25223648.4
(22) Date de dépôt: 16.12.2025
(51) Int. Cl.: F27D 11/02, C23C 2/00, F27D 99/00, F27B 14/06

(54) **DISPOSITIF DE GALVANISATION À CHAUFFE HYBRIDE**

(30) Priorité: 17.12.2024 BE 202405902
(71) Demandeur: FIB BELGIUM, 1480 Tubize (BE)
(72) Inventeur: SEZGIN, Erdinç, 1480 Tubize (BE); CASTIAUX, Samuel, 1460 Ittre (BE)
(74) Mandataire: Calysta NV

(57) **Abrégé**

Dispositif de galvanisation comprenant un bain en céramique rempli de métal fondu à base de zinc pour éléments à galvaniser comprenant des éléments de chauffe hybride agencés pour conférer une température de bain prédéterminée audit bain de métal fondu, des moyens de régulation de la température du bain de métal fondu agencés pour contrôler lesdits éléments de chauffe hybride et activer sélectivement un, plusieurs ou l'ensemble des éléments de chauffe hybride, lesquels comprennent une série d'éléments de chauffe à bruleur et une série d'éléments de chauffe électrique.

## Description

La présente invention se rapporte à un dispositif de galvanisation à chauffe hybride.

On connait des dispositifs de galvanisation de fil, de ruban ou de pièces muni d'un bain de galvanisation contenant du métal fondu dans lequel des fils, rubans ou pièces formés d'une matière ferreuse, telle qu'un acier ou analogue, sont galvanisés.

Typiquement, le métal fondu contenu dans le bain de galvanisation est composé de zinc ou d'aluminium, ou d'alliage de zinc/aluminium, ainsi qu'éventuellement d'autres métaux ou alliages. La galvanisation a pour but d'appliquer un revêtement extérieur au fil, au ruban ou aux pièces afin de lui/leurs conférer des propriétés particulières, telles que la résistance à la corrosion pour la matière ferreuse sous-jacente.

Le zinc est un métal possédant d'excellentes propriétés anti-corrosives combinées à une bonne adhérence avec les matières ferreuses et un faible coût. Le zinc, éventuellement en mélange ou en alliage, est donc particulièrement utilisé pour le revêtement extérieur de fils, de rubans ou de pièces en galvanisation.

Pour appliquer le revêtement extérieur de zinc au fil, au ruban ou aux pièces, le zinc doit être sous forme de métal fondu dans le bain de galvanisation. Le zinc possède une température de fusion de 419,5°C, et s'il est sous forme d'alliage, cette température de fusion peut être supérieure ou inférieure

En général, le métal fondu contenu dans le bain de galvanisation est donc maintenu à une température située entre 445°C et 600°C pour garantir que ce dernier reste à l'état fondu et qu'il soit prêt à adhérer uniformément aux fils, rubans ou pièces et pour assurer un essuyage correct. Il est donc nécessaire de chauffer le bain de galvanisation pour atteindre et maintenir cette gamme de température en utilisant des éléments de chauffe.

Plus précisément, lors de la galvanisation de fils ou de rubans en défilement, la température du métal fondu est typiquement située entre 445°C et 480°C, alors que lors de la galvanisation de pièces (Spin Galvanizing), la température peut augmenter jusqu'à 600°C pour diminuer la viscosité du métal fondu et faciliter l'étape d'essorage en aval.

En effet, dans le cas où des fils ou des rubans sont à galvaniser, ceux-ci défilent au travers du bain. Dans le cas où le traitement est destiné à des pièces, ces pièces sont placées dans un panier qui est soit plongé dans le bain, soit défilé au travers de celui-ci, le panier est ensuite extrait du bain et essoré afin d'éliminer le surplus de zinc sur les pièces.

Il existe deux types de bain pour la galvanisation d'éléments métalliques : les bains en métal et les bains en céramique. La nécessité de pouvoir augmenter la température jusqu'à 600°C implique d'utiliser un bain en céramique, plus résistant à la chaleur.

En outre, pour assurer un contrôle optimal de la température du bain de manière précise et maintenir la qualité du revêtement, les bains de galvanisation modernes sont souvent équipés de moyens de régulation et d'ajustement pour ajuster en continu les éléments de chauffe. De plus, certains dispositifs de galvanisation utilisent une température de bain différente en fonction du type de produit à galvaniser. La régulation de température est aussi très critique et importante dans ce cas de figure.

Ainsi, pour chauffer un bain de galvanisation en céramique et pour maintenir le zinc à l'état fondu, des thermoplongeurs à bruleurs sont utilisés comme éléments de chauffe. Les thermoplongeurs sont souvent placés directement dans le bain de galvanisation pour un chauffage direct et efficace. Ces éléments de chauffe utilisent généralement des sources de combustibles, tels que le gaz naturel, le biogaz ou le fioul.

Toutefois, l'accès à ces sources de combustibles n'est pas certain, celles-ci peuvent avoir des coûts élevés ou ne pas être disponible lorsque cela est nécessaire. En outre, les émissions de CO₂ liées à ces sources de combustibles sont néfastes pour l'environnement et contribuent au changement climatique, sans compter qu'ils alourdissent le bilan carbone de l'entreprise dans une industrie où la transition énergétique est très complexe.

Les fils, rubans ou pièces arrivent froids dans le bain de galvanisation et emportent avec eux une partie de l'énergie thermique contenue dans le bain.

De plus, dans le cas de la production de fils ou de rubans galvanisés, afin de maximiser la production, la vitesse de défilement de ces derniers dans les lignes de production et donc également dans les lignes de galvanisation ne cesse d'augmenter. Ces augmentations impliquent un débit plus important de fils ou de rubans en défilement au travers du bain de galvanisation. Ces débits augmentés peuvent être compensés par un allongement du bain de galvanisation pour maintenir un certain temps de séjour pour la galvanisation.

En effet, une plus grande longueur de bain permettrait d'ajouter davantage d'éléments de chauffe dans ledit bain, et permettrait également d'augmenter son inertie thermique dû à un bain de galvanisation contenant un volume plus important de métal fondu. Cependant, cet allongement du bain de galvanisation pourrait potentiellement poser des problèmes d'encombrement, notamment en termes de l'espace requis pour l'installation et l'intégration dans les infrastructures existantes.

Par ailleurs, l'augmentation du débit de fils ou de rubans en défilement dans le bain de galvanisation accélère son refroidissement. Les fils ou rubans entrent typiquement avec une température inférieure à la température du bain de métal fondu mais défilent également à grande vitesse et emportent avec eux une partie de l'énergie thermique du bain de métal fondu, Actuellement, les fils défilent avec une grandeur D.v comprise entre 100 et 400 mm.m/min, où D.v est le produit d'un diamètre D par une vitesse de défilement v, et les rubans défilent avec une vitesse de défilement v comprise entre 5 et 30 m/min.

Le refroidissement accéléré doit être aussi compensé par l'augmentation de la puissance de chauffe (soit par des éléments de chauffe plus nombreux, plus grands ou plus efficaces par exemple).

Dans un bain de galvanisation, il existe une zone de traitement qui s'étend sur toute la longueur du bain. La zone de traitement présente une largeur plus étroite que celle du bain afin de laisser une zone bordante de part et d'autre de la zone de traitement, typiquement dans laquelle se trouve les éléments de chauffe, plus particulièrement les thermoplongeurs.

Dans un bain de galvanisation pour éléments en défilement, il existe une zone de traitement qui s'étend dans le bain selon une direction de défilement. La zone de traitement présente une largeur plus étroite que celle du bain afin de laisser une zone bordante de part et d'autre de la zone de traitement, typiquement dans laquelle se trouve les éléments de chauffe, plus particulièrement les thermoplongeurs.

Cette zone de traitement présente sur toute la longueur du bain de galvanisation implique qu'aucun obstacle ne peut être placé dans cette zone au risque de compromettre le processus de galvanisation, à savoir, la plonge des pièces ou le défilement des fils, rubans ou pièces. C'est pourquoi les éléments de chauffe doivent se trouver dans la zone bordante de part et d'autre de la zone de traitement des fils, rubans ou pièces, le long des parois du bain de galvanisation, sans déborder dans ladite zone ou dans une zone dédicacée quelques part au centre du bain, dans ce cas les thermoplongeurs sont situés au centre et la zone de traitement se situe a gauche et à droite des thermoplongeurs. L'espace attribué aux éléments de chauffe est donc restreint et l'augmentation du nombre d'éléments de chauffe dans cette zone est limitée par l'espace disponible mais également par le rayonnement calorifique du thermoplongeur. En effet, dans le cas des thermoplongeurs à bruleur, des éléments de chauffe trop proches les uns des autres mènent à la formation de zones de surchauffe qui nuisent à la galvanisation et/ou à son rendement énergétique.

En outre, un dispositif de galvanisation comprenant uniquement des éléments de chauffe à bruleur ne peut en contenir qu'un certain nombre comme décrit ci-avant. Dans le cas d'éléments en défilement à galvaniser, si la vitesse de défilement dans le bain de galvanisation augmente, leur débit augmente également et ils emporteront avec eux une partie plus important de l'énergie thermique contenue dans le bain. De la même manière, si le nombre de pièces plongées dans le bain de galvanisation pour un temps donné augmente, il y aura une perte plus importante de l'énergie thermique contenue dans le bain. Ceci mène à une diminution de la température du métal fondu dans le bain de galvanisation car la régulation de la température n'est plus suffisamment assurée par les éléments de chauffe à bruleur. Afin de correctement réguler la température, il faudrait augmenter le nombre d'éléments de chauffe à bruleur. Comme expliqué précédemment, ces derniers ne pouvant pas être trop proches les uns des autres, il faudrait donc augmenter la taille du bain de galvanisation, ce qui est peu envisageable dû à des contraintes d'espace ou de coûts.

Dans le cas des pièces plongées dans le bain de galvanisation, la température du métal fondu dans le bain doit impérativement être à un niveau optimal pour assurer une galvanisation des pièces de qualité. La durée d'immersion dépend entre autre de la complexité des pièces. Afin de maximiser la production de cette étape, il est essentiel que la température du bain reste constante et adéquate en permanence.

Comme on peut le comprendre, adapter la galvanisation dans une ligne où les vitesses de production de la galvanisation doit augmenter requiert de travailler sur un équilibre très fin qui est complexe à contrôler.

L'invention a pour but d'adresser ces challenges technologiques et de pallier au moins partiellement aux inconvénients cités précédemment en procurant un dispositif de galvanisation compact permettant de maintenir une qualité constante de revêtement pour des fils, des rubans ou des pièces à galvaniser toujours plus rapidement.

L'invention a pour but de pallier les inconvénients cités en procurant un dispositif de galvanisation tel que mentionné ci-avant comprenant un bain en céramique rempli de métal fondu à base de zinc pour éléments à galvaniser comprenant au moins une zone de régulation, ladite au moins une zone de régulation étant munie d'au moins un moyen de mesure de la température en contact avec le métal fondu du bain, agencé pour mesurer une température de bain, des éléments de chauffe hybride agencés pour conférer une température de bain prédéterminée audit bain de métal fondu, des moyens de régulation de la température du bain de métal fondu agencés pour contrôler lesdits éléments de chauffe hybride, lesdits moyens de régulation étant reliés auxdits éléments de chauffe hybride de manière à activer lesdits éléments de chauffe hybride lorsque la température de bain est plus petite que la température de bain prédéterminée, lesdits éléments de chauffe hybride comprennent une série d'éléments de chauffe à bruleur et une série d'éléments de chauffe électrique, ladite série d'éléments de chauffe à bruleur est composée de 1 à 25 thermoplongeurs à bruleur et ladite série d'éléments de chauffe électrique est composée de 1 à 50 thermoplongeurs électriques, lesdits moyens de régulation étant agencés pour activer au moins les éléments de chauffe choisis dans le groupe constitué de :
- un, plusieurs ou l'ensemble des éléments de chauffe à bruleur de ladite série d'éléments de chauffe à bruleur, ou
- un, plusieurs ou l'ensemble des éléments de chauffe électrique de ladite série d'éléments de chauffe électrique, ou
- l'ensemble des éléments de chauffe à bruleur de ladite série d'éléments de chauffe à bruleur et l'ensemble des éléments de chauffe électrique de ladite série d'éléments de chauffe électrique, ou
- un ou plusieurs des éléments de chauffe à bruleur de ladite série d'éléments de chauffe à bruleur et l'ensemble des éléments de chauffe électrique de ladite série d'éléments de chauffe électrique, ou
- l'ensemble des éléments de chauffe à bruleur de ladite série d'éléments de chauffe à bruleur et un ou plusieurs des éléments de chauffe électrique de ladite série d'éléments de chauffe électrique, ou
- un ou plusieurs des éléments de chauffe à bruleur de ladite série d'éléments de chauffe à bruleur et un ou plusieurs des éléments de chauffe électrique de ladite série d'éléments de chauffe électrique.

Comme on peut le constater, le dispositif selon la présente invention comprend un bain en céramique rempli de métal fondu à base de zinc dans lequel des éléments à galvaniser, tels que des fils, des rubans ou des pièces, sont galvanisés. Le bain comprend au moins une zone de régulation qui est pourvue d'au moins un moyen de mesure de la température de bain, afin de relever la température du métal fondu dans ladite zone. Lorsque la température de bain est trop faible en comparaison de la température de bain prédéterminée, les éléments de chauffe sont activés via les moyens de régulation de la température.

Selon la présente invention, il est apparu que la présence d'éléments de chauffe hybride, c'est-à-dire des éléments de chauffe à bruleur et des éléments de chauffe électrique, permet d'augmenter la puissance de chauffe du bain de galvanisation de façon à pallier le refroidissement lié à l'augmentation des vitesses de production de galvanisation des fils, des rubans ou des pièces à galvaniser sans devoir allonger le bain et sans créer de zone de surchauffe pénalisante dans le bain de métal fondu.

En particulier, l'utilisation d'un bain en céramique permet de résister durablement aux températures de fonctionnement élevées et permet même d'atteindre des niveaux de température plus élevés qu'avec d'autres matériaux, tout en limitant les risques de dégradation liés aux contraintes thermiques. L'utilisation de thermoplongeurs à bruleur et électriques permet de chauffer directement le zinc fondu de manière homogène et suffisante. Ce mode de chauffage en contact direct présente un avantage par rapport à un chauffage au travers des parois, puisque la céramique, bien qu'efficace pour résister aux températures élevées, reste un matériau peu conducteur de chaleur. Ainsi, la combinaison d'un bain en céramique avec des thermoplongeurs permet de combiner la durabilité de la céramique, un fonctionnement haute température et une efficacité de chauffage optimale.

De plus, selon la présente invention, les moyens de régulation sont agencés pour activer de manière sélective les éléments de chauffe à bruleur et les éléments de chauffe électrique, permettant ainsi de choisir entre ces éléments de chauffe, partiellement ou entièrement, pour atteindre la température de bain prédéterminée

Cette hybridation permet de choisir quel élément de chauffe hybride utiliser en totalité ou en priorité selon différentes contraintes telles que le prix du gaz, le prix de l'électricité, la disponibilité du gaz, la disponibilité de l'électricité, le facteur (tarif, disponibilité, présence de système photovoltaïque, ...) jour/nuit, la capacité de stockage d'énergie et les émissions de CO2 et offre une flexibilité pour pallier le refroidissement lié aux vitesses de production de galvanisation croissantes.

Grâce à cette flexibilité, le dispositif de galvanisation à chauffe hybride ajuste dynamiquement ses sources d'énergie en réponse aux fluctuations des différentes contraintes. Par exemple, lorsque le prix du gaz est élevé, le système privilégie l'utilisation des éléments de chauffe électrique pour réduire les coûts. Inversement, en période de hausse des prix de l'électricité, les éléments de chauffe à brûleur sont utilisés en priorité pour minimiser les coûts. Cette capacité d'adaptation permet non seulement d'optimiser les coûts, mais également de répondre aux contraintes environnementales en donnant des options énergétiques moins polluantes. En effet, l'usage de puissance électrique moins chère peut provenir de sources d'énergie renouvelable, telle que l'énergie solaire.

Dans le dispositif de galvanisation selon la présente invention, la combinaison d'éléments de chauffe à bruleur avec des éléments de chauffe électrique permet d'introduire une plus grande quantité d'énergie thermique dans le bain de galvanisation rempli de métal fondu, sans devoir augmenter la taille du bain. Cette hybridation permet de maintenir la température du bain de galvanisation dans la gamme nécessaire pour garantir que le métal reste à l'état fondu, à la température voulue et qu'il est prêt à adhérer uniformément au fils, rubans ou pièces à galvaniser. Ce dispositif de galvanisation compact permet donc de maintenir une qualité constante de revêtement pour les éléments galvanisés à des vitesses de production toujours plus élevées.

En effet, même si les vitesses de production de galvanisation des fils, des rubans ou des pièces augmentent, l'association des éléments de chauffe à bruleur et des éléments de chauffe électrique permet de compenser les pertes d'énergie thermique dues au plus grand volume d'éléments froids introduits dans le bain, et également de correctement réguler la température du métal fondu et de la maintenir dans la gamme de température nécessaire pour permettre de produire des fils, rubans ou pièces galvanisés de qualité.

Cette approche hybride offre également une alternative en cas de défaillance de l'une des sources d'énergie. Par exemple, en cas de panne de courant ou de problèmes d'approvisionnement en gaz, l'autre élément de chauffe prend le relais, assurant ainsi une continuité de la production sans interruption importante. De plus, la possibilité de répartir l'énergie thermique à fournir entre les éléments de chauffe hybride permet de prolonger la durée de vie des éléments de chauffe à bruleur et des éléments de chauffe électrique, réduisant ainsi les coûts de maintenance et les temps d'arrêt.

Avantageusement, ledit au moins un moyen de mesure de la température comprend un thermocouple avec compensation de jonction froide (CP), relié auxdits moyens de régulation, qui sont des régulateurs PID ajustant la puissance des éléments de chauffe hybride en fonction de la température souhaitée.

Avantageusement, chaque élément de chauffe hybride comprend des moyens d'ajustement de puissance opérationnelle et lesdits moyens de régulation sont agencés pour contrôler les moyens d'ajustement de puissance opérationnelle de manière à augmenter ladite puissance opérationnelle d'au moins un élément de chauffe hybride lorsque la température du bain est plus petite que la température de bain prédéterminée.

De préférence, chaque élément de chauffe hybride comprend des moyens d'ajustement de puissance opérationnelle et lesdits moyens de régulation sont agencés pour contrôler les moyens d'ajustement de puissance opérationnelle de manière à augmenter ladite puissance opérationnelle d'au moins un élément de chauffe hybride lorsque la température du bain est plus petite que la température de bain prédéterminée, lesdits moyens d'ajustement de puissance opérationnelle présentant de préférence une puissance opérationnelle minimale et une puissance opérationnelle maximale, ladite puissance opérationnelle étant comprise entre la puissance opérationnelle minimale et la puissance opérationnelle maximale, lesdits moyens d'ajustement de puissance opérationnelle présentant de préférence une puissance opérationnelle équivalente à la puissance opérationnelle minimale ou une puissance opérationnelle équivalente à la puissance opérationnelle maximale.

En effet, les moyens d'ajustement de puissance opérationnelle contrôlés par les moyens de régulation permettent d'ajuster précisément la puissance opérationnelle fournie par les éléments de chauffe hybride, garantissant une régulation de la température du bain de galvanisation adaptée aux circonstances de l'instant présent. Dans le cas où la température du bain est plus petite que la température de bain prédéterminée, les moyens de régulation indiquent aux moyens d'ajustement d'augmenter la puissance opérationnelle d'au moins un élément de chauffe hybride pour combler la différence de température. Cela permet de fournir la quantité d'énergie thermique nécessaire pour que la température du bain atteigne la température de bain prédéterminée et assurer que les fils, les rubans ou les pièces sortant du bain de galvanisation possèdent une qualité de revêtement suffisante, en évitant une surchauffe du bain de galvanisation et le gaspillage énergétique .

Plus avantageusement, lesdits moyens d'ajustement de puissance opérationnelle présentent une puissance opérationnelle minimale et une puissance opérationnelle maximale, ladite puissance opérationnelle étant comprise entre la puissance opérationnelle minimale et la puissance opérationnelle maximale.

En effet, l'ajustement de la puissance opérationnelle des éléments de chauffe hybride grâce aux moyens d'ajustement dans une gamme allant d'une puissance opérationnelle minimum à une puissance opérationnelle maximum permet de réguler la température du bain de galvanisation de façon effective. Ainsi, les moyens d'ajustement ajusteront la puissance opérationnelle des éléments de chauffe hybride avec précision pour que la température du bain atteigne la température du bain prédéterminée, sans fournir plus d'énergie thermique que nécessaire. Par exemple, il est possible d'ajuster la puissance opérationnelle des éléments de chauffe à brûleur et la puissance opérationnelle des éléments de chauffe électriques de différentes manières : 10% pour les éléments de chauffe à bruleur et 100 % pour les éléments de chauffe électrique, ou 90 % pour les éléments de chauffe à bruleur et 0 % pour les éléments de chauffe électrique, ou encore 0 % pour les éléments de chauffe à bruleur et 30 % pour les éléments de chauffe électrique.

Encore plus avantageusement, lesdits moyens d'ajustement de puissance opérationnelle présentent une puissance opérationnelle équivalente à la puissance opérationnelle minimale ou une puissance opérationnelle équivalente à la puissance opérationnelle maximale.

Cela permet d'enclencher ou de désactiver tous les ou certains des éléments de chauffe hybride en faisant passer les éléments de chauffe d'un mode actif (puissance opérationnelle maximale) à un mode inactif (puissance opérationnelle minimale). On peut ainsi selon l'invention choisir d'activer tous les éléments de chauffe hybride ou de tous les désactiver, ou seulement une partie

De manière tout aussi avantageuse, lesdits moyens de régulation sont reliés auxdits éléments de chauffe hybride de manière à désactiver lesdits éléments de chauffe hybride lorsque la température de de bain est plus grande que la température de bain prédéterminée.

Ainsi, une surchauffe du métal fondu dans le bain de galvanisation est évitée et le revêtement des fils, des rubans ou des pièces est toujours de bonne qualité.

Selon la présente invention, ladite série d'éléments de chauffe à bruleur est composée de 1 à 25 thermoplongeurs à bruleur.

Dans un mode de réalisation particulier, la dite série d'éléments de chauffe à bruleur est composée de 1, 2, 3, 4, 5, 6, 7, 8, 9, 10, 11, 12, 13, 14, 15, 16, 17, 18, 19, 20, 21, 22, 23, 24 ou 25 thermoplongeurs à bruleur.

Selon la présente invention, ladite série d'éléments de chauffe électrique est composée de 1 à 50 thermoplongeurs électriques.

Dans un mode de réalisation particulier, la dite série d'éléments de chauffe à bruleur est composée de 1, 2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39, 40, 41, 42, 43, 44, 45, 46, 47, 48, 49 ou 50 thermoplongeurs électriques.

De préférence, lesdits thermoplongeurs à bruleur sont composés d'une tête munie dudit bruleur et reliée auxdits moyens de régulation et d'un corps immergeable comprenant une paroi extérieure définissant une cavité, ladite cavité étant agencée pour contenir des gaz de combustion chauds.

De préférence, lesdits thermoplongeurs à bruleur sont composés d'une tête munie dudit bruleur et reliée auxdits moyens de régulation et d'un corps immergeable comprenant une paroi extérieure définissant une cavité, ladite cavité étant agencée pour contenir des gaz de combustion chauds, le diamètre desdits thermoplongeurs à bruleur étant de préférence compris entre 15 cm et 30 cm.

De préférence, lesdits thermoplongeurs électriques sont composés d'une tête reliée auxdits moyens de régulation et d'un corps immergeable comprenant une paroi extérieure définissant une cavité comprenant une résistance métallique, ladite paroi extérieure étant de préférence en un matériau céramique, plus particulièrement en carbure de silicium, encore plus préférentiellement en SiAlON.

De préférence, lesdits thermoplongeurs électriques sont composés d'une tête reliée auxdits moyens de régulation et d'un corps immergeable comprenant une paroi extérieure définissant une cavité comprenant une résistance métallique, ladite paroi extérieure étant de préférence en un matériau céramique, plus particulièrement en carbure de silicium, encore plus préférentiellement en SiAlON, le diamètre desdits thermoplongeurs électriques étant de préférence compris entre 3 cm et 15 cm.

L'avantage de combiner des thermoplongeurs à bruleur avec des thermoplongeurs électriques est d'augmenter le rendement global des éléments de chauffe hybride. En effet, les thermoplongeurs à bruleur présentent un rendement d'environ 70%, tandis que les thermoplongeurs électriques atteignent un rendement supérieur à 90%. Cette différence de rendement est due à la présence d'une cheminée dans la structure des thermoplongeurs à bruleur, permettant l'évacuation des gaz de combustion. Cette cheminée entraine une perte de chaleur supplémentaire, contrairement aux thermoplongeurs électriques où les seules pertes de chaleur significatives sont dues à la conduction au niveau de la partie non immergée du thermoplongeur électrique. En combinant ces deux types de thermoplongeurs, l'efficacité énergétique est donc optimisée, tout en réduisant les pertes de chaleur globales.

Bien que le rendement des thermoplongeurs électriques soit supérieur à celui des thermoplongeurs à bruleur, le coût de l'électricité reste généralement plus élevé que celui du gaz, ce qui rend l'option d'un chauffage du bain exclusivement électrique coûteuse sur le long terme. La combinaison de ces deux types de thermoplongeurs permet donc de bénéficier d'une meilleure efficacité énergétique tout en optimisant les coûts, offrant ainsi une solution hybride avantageuse qui réduit les pertes de chaleur globales tout en maîtrisant les dépenses énergétiques.

Avantageusement, au moins deux éléments de chauffe à bruleur de ladite série d'éléments de chauffe à bruleur, plus particulièrement plus de deux éléments de chauffe à bruleur de ladite série d'éléments de chauffe à bruleur, sont espacés d'une distance comprise entre 25 cm et 75 cm, de préférence entre 35 cm et 65 cm, encore plus préférentiellement entre 45 cm et 55 cm.

Dans le cas où les éléments de chauffe à bruleur sont des thermoplongeurs à bruleur, une telle distance est mesurée entre chaque axe central vertical desdits thermoplongeurs à bruleur.

De manière avantageuse, ledit bain comporte 4 parois sensiblement parallèles 2 à 2, ledit bain comprenant une zone de traitement et lesdits éléments de chauffe hybride, lesdits éléments de chauffe hybride étant situés dans le bain entre ladite zone de traitement et lesdites 4 parois.

De préférence, ledit bain comporte 4 parois sensiblement parallèles 2 à 2, ledit bain comprenant une zone de traitement et lesdits éléments de chauffe hybride, lesdits éléments de chauffe hybride étant situés dans le bain entre ladite zone de traitement et lesdites 4 parois, ladite zone de traitement comprenant de préférence une ou plusieurs sous-zones de traitement, chaque sous-zone de traitement comprenant ladite au moins une zone de régulation.

Avantageusement, ladite zone de traitement comprend une ou plusieurs sous-zones de traitement, chaque sous-zone de traitement comprenant ladite au moins une zone de régulation.

En effet, il est avantageux de diviser la zone de traitement en plusieurs sous-zones pour assurer une température de bain homogène et un contrôle optimal de chaque sous-zones de traitement, permettant ainsi une régulation plus précise de la température dans chaque sous-zone.

Les éléments de chauffe hybride sont positionnés à l'intérieur du bain de galvanisation, dans le métal fondu, lorsque ceux-ci sont des thermoplongeur.

De préférence, dans le dispositif de galvanisation selon l'invention, le diamètre desdits thermoplongeurs à bruleur est compris entre 15 cm et 30 cm.

De préférence, dans le dispositif de galvanisation selon l'invention, le diamètre desdits thermoplongeurs électriques est compris entre 3 cm et 15 cm.

Dans un mode de réalisation particulier, ledit dispositif de galvanisation est un dispositif de galvanisation pour éléments en défilement comprenant une entrée d'éléments en défilement dans le bain et une sortie d'éléments en défilement dans le bain, entre lesquelles se trouve ledit bain rempli de métal fondu traversé par lesdits éléments en défilement, lesdits éléments en défilement étant dirigé selon une direction de défilement, ladite direction de défilement allant de ladite entrée d'éléments en défilement jusqu'à ladite sortie d'éléments en défilement.

Avantageusement, lesdites une ou plusieurs sous-zones de traitement comprennent ladite sortie d'éléments en défilement comprenant au moins une zone de régulation comprenant des moyens de mesure de la température en contact avec le métal fondu du bain, agencés pour mesurer une température du métal fondu de sortie de bain, et dans lequel lesdits moyens de régulation sont agencés pour ajuster ladite puissance opérationnelle de manière à augmenter ladite puissance opérationnelle d'au moins un élément de chauffe hybride lorsque ladite température de sortie de bain est plus petite qu'une température de sortie de bain prédéterminée.

Dans le cas où la température de sortie de bain est plus petite que la température de sortie de bain prédéterminée, les moyens de régulation indiquent aux moyens d'ajustement d'augmenter la puissance opérationnelle d'au moins un élément de chauffe hybride pour combler la différence de température. Cela permet de fournir la quantité d'énergie thermique nécessaire pour que la température du bain atteigne la température d'entrée de bain prédéterminée et assurer que le métal fondu ne refroidisse pas trop à cause des fils, rubans ou pièces en défilement sortant du bain de galvanisation et emportant avec eux une partie de l'énergie thermique du bain.

Avantageusement, lesdites une ou plusieurs sous-zones de traitement comprennent ladite entrée d'éléments en défilement comprenant au moins une zone de régulation comprenant des moyens de mesure de la température en contact avec le métal fondu du bain, agencés pour mesurer une température du métal fondu d'entrée de bain, et dans lequel lesdits moyens de régulation sont agencés pour ajuster ladite puissance opérationnelle de manière à augmenter ladite puissance opérationnelle d'au moins un élément de chauffe hybride lorsque ladite température d'entrée de bain est plus petite qu'une température d'entrée de bain prédéterminée.

Dans le cas où la température d'entrée de bain est plus petite que la température d'entrée de bain prédéterminée, les moyens de régulation indiquent aux moyens d'ajustement d'augmenter la puissance opérationnelle d'au moins un élément de chauffe hybride pour combler la différence de température. Cela permet de fournir la quantité d'énergie thermique nécessaire pour que la température d'entrée de bain atteigne la température d'entrée de bain prédéterminée et assurer que le métal fondu ne refroidisse pas trop à cause fils, rubans ou pièces en défilement entrant dans le bain de galvanisation.

Avantageusement, lesdites une ou plusieurs sous-zones de traitement comprennent au moins une zone intermédiaire comprise dans le bain entre ladite entrée d'éléments en défilement et ladite sortie d'éléments en défilement, ladite au moins une zone intermédiaire comprenant au moins une zone de régulation, ladite au moins une zone de régulation comprenant des moyens de mesure de la température en contact avec le métal fondu du bain, agencés pour mesurer une température du métal fondu d'au moins une zone intermédiaire du bain, et dans laquelle lesdits moyens de régulation sont agencés pour ajuster ladite puissance opérationnelle de manière à augmenter ladite puissance opérationnelle d'au moins un élément de chauffe hybride lorsque ladite température d'au moins une zone intermédiaire de bain est plus petite qu'une température d'au moins une zone intermédiaire de bain prédéterminée.

Dans le cas où la température d'au moins une zone intermédiaire du bain est plus petite qu'une température d'au moins une zone intermédiaire de bain prédéterminée, les moyens de régulation indique au moyen d'ajustement d'augmenter la puissance opérationnelle d'au moins un élément de chauffe hybride pour combler la différence de température. Cela permet de fournir la quantité d'énergie thermique nécessaire, sans gaspillage énergétique, pour que la température d'au moins une zone intermédiaire du bain atteigne une température d'au moins une zone intermédiaire de bain prédéterminée et assurer que le métal fondu soit homogène.

Encore plus avantageusement, ladite entrée d'éléments en défilement est positionnée sur une première paroi desdites 4 parois sensiblement parallèles 2 à 2, ladite sortie d'éléments en défilement est positionnée sur une deuxième paroi parallèle à ladite première paroi, et une troisième et une quatrième parois sont parallèles à la direction de défilement des éléments en défilement, ledit bain comportant lesdits éléments de chauffe hybride situés le long de la troisième paroi et/ou de la quatrième paroi, dans le bain.

De préférence, ladite entrée d'éléments en défilement est positionnée sur une première paroi desdites 4 parois sensiblement parallèles 2 à 2, ladite sortie d'éléments en défilement est positionnée sur une deuxième paroi parallèle à ladite première paroi, et une troisième et une quatrième parois sont parallèles à la direction de défilement des éléments en défilement, ledit bain comportant lesdits éléments de chauffe hybride situés le long de la troisième paroi et/ou de la quatrième paroi, dans le bain, ou ledit bain comporte lesdits éléments de chauffe hybride situés dans la zone de traitement, de préférence de manière centrale, de telle manière que les éléments en défilement se déplacent de part et d'autre desdits éléments de chauffe hybride

Tout aussi avantageusement, ledit bain comporte lesdits éléments de chauffe hybride situés dans la zone de traitement, de préférence de manière centrale, de telle manière que les éléments en défilement se déplacent de part et d'autre desdits éléments de chauffe hybride.

D'autres formes de réalisation du dispositif de chauffe hybride suivant l'invention sont indiquées dans les revendications annexées.

L'invention a aussi pour objet un procédé de régulation de la température d'un bain de galvanisation comprenant un bain en céramique rempli de métal fondu à base de zinc pour éléments à galvaniser comprenant les étapes de :
- une mesure de la température du bain par un moyen de mesure de la température en contact avec le métal fondu du bain avec émission d'un signal contenant la valeur de la température de bain ;
- une comparaison de la température de bain mesurée dans ledit bain de galvanisation à une température de bain prédéterminée par les moyens de régulation et, si la valeur de la température de bain mesurée est plus petite que la valeur de la température de bain prédéterminée par ceux-ci, une activation desdits éléments de chauffe hybride choisis dans le groupe constitué de :
   o un, plusieurs ou l'ensemble des éléments de chauffe à bruleur de ladite série d'éléments de chauffe à bruleur, ou
   ∘ un, plusieurs ou l'ensemble des éléments de chauffe électrique de ladite série d'éléments de chauffe électrique, ou
   o l'ensemble des éléments de chauffe à bruleur de ladite série d'éléments de chauffe à bruleur et l'ensemble des éléments de chauffe électrique de ladite série d'éléments de chauffe électrique, ou
   ∘ un ou plusieurs des éléments de chauffe à bruleur de ladite série d'éléments de chauffe à bruleur et l'ensemble des éléments de chauffe électrique de ladite série d'éléments de chauffe électrique, ou
   o l'ensemble des éléments de chauffe à bruleur de ladite série d'éléments de chauffe à bruleur et un ou plusieurs des éléments de chauffe électrique de ladite série d'éléments de chauffe électrique, ou
   ∘ un ou plusieurs des éléments de chauffe à bruleur de ladite série d'éléments de chauffe à bruleur et un ou plusieurs des éléments de chauffe électrique de ladite série d'éléments de chauffe électrique.

Avantageusement, l'activation des éléments de chauffe hybride est une activation (i) d'un, de plusieurs ou de l'ensemble des éléments de chauffe à bruleur utilisant au moins une source de combustible, ou, (ii) d'un, de plusieurs ou de l'ensemble des éléments de chauffe électrique utilisant au moins une source d'électricité, ou encore, (iii) d'un, de plusieurs ou de l'ensemble des éléments de chauffe à bruleur utilisant au moins une source de combustible et un, plusieurs ou l'ensemble des éléments de chauffe électrique utilisant au moins une source d'électricité.

Par exemple, les combustibles des sources de combustible peuvent être du gaz naturel, du gaz de pétrole liquéfié, du charbon, du fioul ou du biogaz, et les sources d'électricité peuvent être de l'énergie solaire, éolienne, hydraulique ou nucléaire.

Avantageusement, un mode gaz prioritaire est compris dans lequel :
- lorsque la température de bain mesurée dans ledit bain de galvanisation est inférieure à la température de bain prédéterminée, les moyens de régulation activent les éléments de chauffe à bruleur à une puissance opérationnelle via des moyens d'ajustement, ladite puissance opérationnelle étant inférieure ou égale à une puissance opérationnelle maximale des éléments de chauffe à bruleur qui sont activés, et
- si ladite puissance opérationnelle des éléments de chauffe à bruleurs est égale à la puissance opérationnelle maximale desdits éléments de chauffe à bruleur qui sont activés et si la température de bain mesurée dans ledit bain de galvanisation est inférieure à la température de bain prédéterminée, les moyens de régulation activent lesdits éléments de chauffe électrique via lesdits moyens d'ajustement, la puissance opérationnelle desdits éléments de chauffe électrique est ajustée par lesdits moyens d'ajustement jusqu'à ce que la température de bain mesurée dans ledit bain de galvanisation soit équivalente à la température de bain prédéterminée.

En effet, le mode gaz prioritaire est avantageux dans plusieurs circonstances, par exemple lorsque le prix du gaz est faible ou la disponibilité du gaz est élevée.

De manière tout aussi avantageuse, un mode électrique prioritaire est compris dans lequel :
- lorsque la température de bain mesurée dans ledit bain de galvanisation est inférieure à la température de bain prédéterminée, les moyens de régulation activent les éléments de chauffe électrique à une puissance opérationnelle via des moyens d'ajustement, ladite puissance opérationnelle étant inférieure ou égale à une puissance opérationnelle maximale des éléments de chauffe électrique qui sont activés, et
- si ladite puissance opérationnelle des éléments de chauffe électrique est égale à la puissance opérationnelle maximale desdits éléments de chauffe électrique qui sont activés et si la température de bain mesurée dans ledit bain de galvanisation est inférieure à la température de bain prédéterminée, les moyens de régulation activent lesdits éléments de chauffe à bruleur via lesdits moyens d'ajustement, la puissance opérationnelle desdits éléments de chauffe à bruleur est ajustée par lesdits moyens d'ajustement jusqu'à ce que la température de bain mesurée dans ledit bain de galvanisation soit équivalente à la température de bain prédéterminée.

En effet, le mode électrique prioritaire est avantageux dans plusieurs circonstances, par exemple lorsque le prix de l'électricité est faible ou la disponibilité de l'électricité est élevée.

De manière avantageuse, un passage dudit mode électrique prioritaire audit mode gaz prioritaire ou un passage dudit mode gaz prioritaire audit mode électrique prioritaire sont compris dans le procédé de régulation de la température d'un bain de galvanisation selon des contraintes préenregistrées ou prédéterminées ou un signal externe provenant d'un automate additionnel, les contraintes préenregistrées ou prédéterminées pouvant être le prix du gaz, le prix de l'électricité, la disponibilité du gaz, la disponibilité de l'électricité, le facteur (tarif, disponibilité, présence de système photovoltaïque, ...) jour/nuit, la capacité de stockage d'énergie et les émissions de CO₂.

Le passage dudit mode électrique prioritaire audit mode gaz prioritaire ou le passage dudit mode gaz prioritaire audit mode électrique prioritaire peut être opéré automatiquement ou manuellement.

Dans le cas où le passage d'un mode à l'autre est réalisé selon des contraintes préenregistrées ou prédéterminées, lorsque l'une de ces contraintes dépasse un seuil prédéterminé ou tombe en dessous de celui-ci, un signal d'activation est généré par un contrôleur qui indique aux moyens de régulation d'opérer un passage de mode, soit du mode électrique prioritaire au mode gaz prioritaire, soit inversement. Par exemple, si la disponibilité en électricité devient insuffisante, le système peut passer du mode électrique prioritaire au mode gaz prioritaire. Dans le cas d'un passage du mode gaz prioritaire vers le mode électrique prioritaire, lorsqu'une contrainte préenregistrée franchit son seuil prédéterminé, un signal est envoyé aux moyens de régulation. Ces-derniers vont donc désactiver ou réduire les éléments de chauffe à bruleur et activer les éléments de chauffe électrique via les moyens d'ajustement de puissance opérationnelle.

Dans le cas d'un passage du mode électrique prioritaire vers le mode gaz prioritaire, lorsqu'une contrainte préenregistrée franchit son seuil prédéterminé, un signal est envoyé aux moyens de régulation. Ces-derniers vont donc désactiver ou réduire les éléments de chauffe électrique et activer les éléments de chauffe à bruleur via les moyens d'ajustement de puissance opérationnelle.

De manière particulièrement avantageuse, le procédé de régulation de la température d'un bain de galvanisation met en œuvre le dispositif de galvanisation comprenant un bain en céramique rempli de métal fondu à base de zinc pour éléments à galvaniser selon la présente invention.

D'autres formes de réalisation du procédé de régulation de la température d'un bain de galvanisation suivant l'invention sont indiquées dans les revendications annexées.

L'invention a enfin pour objet un procédé de réaménagement d'un dispositif de galvanisation comprenant un bain en céramique rempli de métal fondu à base de zinc pour éléments à galvaniser comprenant au moins une zone de régulation, ladite au moins une zone de régulation étant munie d'au moins un de moyen de mesure de la température en contact avec le métal fondu du bain, agencés pour mesurer une température de bain, des éléments de chauffe agencés pour conférer une température de bain prédéterminée audit bain de métal fondu, lesdits éléments de chauffe comprenant une série d'éléments de chauffe à bruleur, des moyens de régulation de la température du bain de métal fondu agencés pour contrôler lesdits éléments de chauffe hybride, lesdits moyens de régulation étant reliés auxdits éléments de chauffe de manière à activer lesdits éléments de chauffe lorsque la température de bain est plus petite que la température de bain prédéterminée, caractérisé en ce que ledit procédé de réaménagement comprend une étape d'ajout d'une série d'éléments de chauffe électrique parmi lesdits éléments de chauffe à bruleur et/ou une étape de remplacement d'au moins un élément de chauffe à bruleur de ladite série d'éléments de chauffe à bruleur par au moins un élément de chauffe électrique de ladite série d'éléments de chauffe électrique, une connexion de chaque élément de chauffe électrique de ladite série d'éléments de chauffe électrique aux moyens de régulation via des moyens d'ajustement et une programmation desdits moyens de régulation.

D'autres formes de réalisation du procédé de réaménagement d'un dispositif de galvanisation suivant l'invention sont indiquées dans les revendications annexées.

D'autres caractéristiques, détails et avantages de l'invention ressortiront de la description donnée ci-après, à titre non limitatif et en faisant référence aux dessins et aux exemples.

Dans les dessins, la figure 1 est une vue en perspective d'un dispositif de galvanisation comprenant un bain en céramique rempli de métal fondu à base de zinc pour éléments à galvaniser, avec une coupe montrant les éléments de chauffe hybride à l'intérieur du bain.

La figure 2 décrit le mode gaz prioritaire du procédé de régulation de la température d'un bain de galvanisation selon la présente invention.

La figure 3 décrit le mode électrique prioritaire du procédé de régulation de la température d'un bain de galvanisation selon la présente invention.

La figure 4 décrit le passage du mode gaz prioritaire au mode électrique prioritaire selon des contraintes préenregistrées ou prédéterminées.

La figure 5 décrit le passage du mode électrique prioritaire au mode gaz prioritaire selon des contraintes préenregistrées ou prédéterminées.

Sur les figures, les éléments identiques ou analogues portent les mêmes références.

La figure 1 montre un dispositif de galvanisation selon un mode de réalisation de la présente invention comprenant un bain 1 en céramique rempli de métal fondu à base de zinc pour éléments à galvaniser, tels que des fils, rubans ou pièces, dans lequel se trouvent des éléments de chauffe hybrides 2, 3. Dans ce mode de réalisation, ces éléments de chauffe hybride sont 4 thermoplongeurs électriques 2 et 6 thermoplongeurs à bruleur 3. Lesdits éléments de chauffe hybride 2, 3 sont agencés pour conférer une température de bain prédéterminée au bain de métal fondu.

L'utilisation d'éléments de chauffe hybride 2, 3 dans le dispositif selon le mode de réalisation de la figure 1 permet de maintenir la température du bain 1 de galvanisation dans la gamme nécessaire pour garantir que le métal reste à l'état fondu, à la température voulue et qu'il est prêt à adhérer uniformément au fils, rubans ou pièces à galvaniser, même si les vitesses de production de galvanisation augmentent.

Le bain 1 comprend au moins une zone de régulation (non visible sur la figure) dans laquelle se trouve un moyen de mesure de la température, en contact avec le métal fondu contenu dans le bain 1, permettant de mesurer la température dudit métal fondu.

Le dispositif selon le mode de réalisation de la figure 1 comprend également des moyens de régulation de la température du bain de métal fondu (non visibles sur la figure) reliés aux éléments de chauffe hybride 2, 3. Lesdits moyens de régulation contrôlent les éléments de chauffe hybride 2, 3, par exemple en les activant lorsque la température de bain est plus petite que la température de bain prédéterminée. Dans ce cas, lesdits moyens de régulation activent sélectivement les éléments de chauffe choisis dans le groupe constitué de :
- un, plusieurs ou l'ensemble des 6 éléments de chauffe à bruleur 3, ou
- un, plusieurs ou l'ensemble des 4 éléments de chauffe électrique 2, ou
- l'ensemble des 6 éléments de chauffe à bruleur 3 et l'ensemble des 4 éléments de chauffe électrique 2, ou
- un ou plusieurs des 6 éléments de chauffe à bruleur 3 et l'ensemble des 4 éléments de chauffe électrique 2, ou
- l'ensemble des 6 éléments de chauffe à bruleur 3 et un ou plusieurs des 4 éléments de chauffe électrique 2, ou
- un ou plusieurs des 6 éléments de chauffe à bruleur 3 et un ou plusieurs des 4 éléments de chauffe électrique 2.

Le choix d'activer sélectivement les éléments de chauffe hybride 2, 3 peut être réalisé selon différentes contraintes fluctuantes telles que le prix du gaz, le prix de l'électricité, la disponibilité du gaz, la disponibilité de l'électricité, le facteur (tarif, disponibilité, présence de système photovoltaïque, ...) jour/nuit, la capacité de stockage d'énergie et les émissions de CO2.

Toujours selon le mode de réalisation de la figure 1, ledit moyen de mesure de la température comprend un thermocouple avec compensation de jonction froide (CP), relié auxdits moyens de régulation, qui sont des régulateurs PID ajustant la puissance des éléments de chauffe hybride 2, 3 en fonction de la température souhaitée.

Les éléments de chauffe hybride 2, 3 comprennent également des moyens d'ajustement de puissance opérationnelle (non visibles sur la figure), ces-derniers étant contrôlés par les moyens de régulation. Cela permet d'augmenter la puissance opérationnelle des éléments de chauffe hybride 2, 3 lorsque la température du bain est plus petite que la température de bain prédéterminée, ou de désactiver tous les ou certains des éléments de chauffe hybride 2, 3 lorsque la température du bain est plus grande que la température de bain prédéterminée.

Lesdits moyens d'ajustement de puissance opérationnelle présentent une puissance opérationnelle minimale et une puissance opérationnelle maximale. La puissance opérationnelle des éléments de chauffe hybride 2, 3 étant comprise entre la puissance opérationnelle minimale et la puissance opérationnelle maximale, ou une puissance opérationnelle équivalente à la puissance opérationnelle minimale, ou une puissance opérationnelle équivalente à la puissance opérationnelle maximale.

Dans le mode de réalisation de la figure 1, les 6 thermoplongeurs à bruleur 3 se composent d'une tête munie d'un bruleur et reliée aux moyens de régulation et d'un corps immergeable comprenant une paroi extérieure définissant une cavité, cette dernière étant agencée pour contenir des gaz de combustion chauds. Le diamètre des thermoplongeurs à bruleur 3 est compris entre 15 cm et 30 cm.

Dans ce mode de réalisation, pour augmenter/diminuer la puissance opérationnelle des thermoplongeurs à bruleur, chaque brûleur est équipé d'une vanne motorisée permettant de réguler le débit d'air comburant. Le débit de gaz est automatiquement ajusté au débit d'air comburant via un élément pneumatique appelé proportionneur.

Les 4 thermoplongeurs électriques 2 se composent d'une tête reliée aux moyens de régulation et d'un corps immergeable comprenant une paroi extérieure définissant une cavité comprenant une résistance métallique, ladite paroi extérieure étant en SiAlON. Le diamètre des thermoplongeurs électriques 2 est compris entre 3 cm et 15 cm.

Dans ce mode de réalisation, la puissance opérationnelle des thermoplongeurs électriques est généralement ajustée au moyen d'un thyristor, permettant un réglage modulant et continu de la puissance, ce qui constitue le mode de fonctionnement le plus courant. Alternativement, il est également possible d'utiliser un relais pour un fonctionnement en mode ON/OFF.

Sur la figure 1, 2 thermoplongeurs à bruleur 3 voisins sont espacés d'une distance comprise entre 25 et 75 cm, de préférence entre 35 cm et 65 cm, encore plus préférentiellement entre 45 cm et 55 cm. Cette distance est mesurée entre chaque axe central vertical desdits thermoplongeurs à bruleur 3.

Le bain 1 comporte 4 parois parallèles 2 à 2 et comprend une zone de traitement et les éléments de chauffe hybride 2, 3, ces derniers étant situés entre la zone de traitement et les 4 parois du bain 1. Les éléments de chauffe hybride 2, 3 étant des thermoplongeurs, ils sont positionnés à l'intérieur du bain de galvanisation, dans le métal fondu.

Dans un mode de réalisation particulier, le dispositif de galvanisation de la figure 1 est un dispositif de galvanisation pour éléments en défilement, tels que des fils ou des rubans, comprenant une entrée d'éléments en défilement dans le bain et une sortie d'éléments en défilement dans le bain, entre lesquelles se trouve ledit bain rempli de métal fondu traversé par lesdits éléments en défilement.

La sortie d'éléments en défilement comprend au moins une zone de régulation dans laquelle des moyens de mesure de la température sont contact avec le métal fondu du bain 1, permettant de mesurer la température du métal fondu de sortie de bain. Lorsque la température de sortie de bain est plus petite qu'une température de sortie de bain prédéterminée, les moyens de régulation augmentent la puissance opérationnelle d'au moins un élément de chauffe hybride 2, 3 pour augmenter la température du métal fondu de sortie de bain et qu'elle atteigne la température de sortie de bain prédéterminée.

L'entrée d'éléments en défilement comprend au moins une zone de régulation dans laquelle des moyens de mesure de la température sont contact avec le métal fondu du bain 1, permettant de mesurer la température du métal fondu d'entrée de bain. Lorsque la température d'entrée de bain est plus petite qu'une température d'entrée de bain prédéterminée, les moyens de régulation augmentent la puissance opérationnelle d'au moins un élément de chauffe hybride 2, 3 pour augmenter la température du métal fondu d'entrée de bain et qu'elle atteigne la température d'entrée de bain prédéterminée.

Une zone intermédiaire est également comprise dans le bain 1 entre ladite entrée d'éléments en défilement et ladite sortie d'éléments en défilement. La zone intermédiaire comprend au moins une zone de régulation dans laquelle des moyens de mesure de la température sont contact avec le métal fondu du bain 1, permettant de mesurer la température du métal fondu d'au moins une zone intermédiaire du bain. Lorsque la température d'au moins une zone intermédiaire de bain est plus petite qu'une température d'au moins une zone intermédiaire de bain prédéterminée, les moyens de régulation augmentent la puissance opérationnelle d'au moins un élément de chauffe hybride 2, 3 pour augmenter la température du métal fondu d'au moins une zone intermédiaire du bain et qu'elle atteigne la température d'au moins une zone intermédiaire de bain prédéterminée

Selon ce mode de réalisation particulier de la figure 1, la sortie d'éléments en défilement est positionnée sur une première paroi des 4 parois du bain 1 et l'entrée d'éléments en défilement est positionnées sur une deuxième paroi parallèle à la première. Les troisième et quatrième parois sont parallèles à la direction de défilement des éléments en défilement, allant de l'entrée à la sortie d'éléments en défilement. Les élément de chauffe hybride 2, 3 sont situés dans le bain le long de la troisième et/ou de la quatrième paroi.

La régulation de la température d'un bain 1 de galvanisation selon le mode de réalisation de la figure 1, mettant en œuvre le dispositif de galvanisation comprenant un bain en céramique rempli de métal fondu à base de zinc pour éléments à galvaniser selon la présente invention, comprend les étapes suivantes :
- une mesure de la température du bain 1 par un moyen de mesure de la température en contact avec le métal fondu du bain avec émission d'un signal contenant la valeur de la température de bain :
- une comparaison de la température de bain mesurée dans le bain 1 de galvanisation à une température de bain prédéterminée par les moyens de régulation et, si la valeur de la température de bain mesurée est plus petite que la valeur de la température de bain prédéterminée par ceux-ci, une activation des éléments de chauffe hybride 2, 3 choisis dans le groupe constitué de :
   ∘ un, plusieurs ou l'ensemble des 6 éléments de chauffe à bruleur 3, ou
   ∘ un, plusieurs ou l'ensemble des 4 éléments de chauffe électrique 2, ou
   ∘ l'ensemble des 6 éléments de chauffe à bruleur 3 et l'ensemble des 4 éléments de chauffe électrique 2, ou
   ∘ un ou plusieurs des 6 éléments de chauffe à bruleur 3 et l'ensemble des 4 éléments de chauffe électrique 2, ou
   o l'ensemble des 6 éléments de chauffe à bruleur 3 et un ou plusieurs des 4 éléments de chauffe électrique 2, ou
   ∘ un ou plusieurs des 6 éléments de chauffe à bruleur 3 et un ou plusieurs des 4 éléments de chauffe électrique 2.

L'activation des éléments de chauffe hybride 2, 3 est une activation (i) d'un, de plusieurs ou de l'ensemble des 6 éléments de chauffe à bruleur 3 utilisant au moins une source de combustible, ou, (ii) d'un, de plusieurs ou de l'ensemble des 4 éléments de chauffe électrique 2 utilisant au moins une source d'électricité, ou encore, (iii) d'un, de plusieurs ou de l'ensemble des 6 éléments de chauffe à bruleur 3 utilisant au moins une source de combustible et un, plusieurs ou l'ensemble des 4 éléments de chauffe électrique 2 utilisant au moins une source d'électricité. Les combustibles des sources de combustible peuvent être du gaz naturel, du gaz de pétrole liquéfié, du charbon, du fioul ou du biogaz, et les sources d'électricité peuvent être de l'énergie solaire, éolienne, hydraulique ou nucléaire.

Les figures 2 et 3 décrivent respectivement le mode gaz prioritaire et le mode électrique prioritaire du procédé de régulation de la température d'un bain de galvanisation en activant les différents éléments de chauffe hybride.

En mode gaz prioritaire (figure 2), la température du bain est mesurée et comparée avec la température de bain prédéterminée (A1). Si la température du bain est supérieure ou égale à la température de bain prédéterminée, alors, le système passe en état A2 et les moyens de régulation de la température ne sollicitent pas les éléments de chauffe hybride. Si la température du bain est inférieure à la température de bain prédéterminée, alors le système passe en état A3 et les moyens de régulation de la température activent les éléments de chauffe à bruleur et contrôlent les moyens d'ajustement de puissance opérationnelle de ceux-ci pour leur conférer une certaine puissance opérationnelle étant inférieure ou égale à une puissance opérationnelle maximale des éléments de chauffe à bruleur.

Lorsque les éléments de chauffe à bruleur sont sollicités/activés, la température du bain est mesurée et comparée avec la température de bain prédéterminée et la puissance opérationnelle des éléments de chauffe à bruleur est comparée à la puissance opérationnelle maximale des éléments de chauffe à bruleur (A4). Si la température de bain est supérieure ou égale à la température de bain prédéterminée et que la puissance opérationnelle est inférieure ou égale à la puissance opérationnelle maximale des éléments de chauffe à bruleur, alors, le système passe en état A5 et les moyens de régulation de la température n'activent pas les éléments de chauffe électrique. Si la température de bain est inférieure à la température de bain prédéterminée et que la puissance opérationnelle est égale à la puissance opérationnelle maximale des éléments de chauffe à bruleur, alors, le système passe en état A6 et les moyens de régulation de la température sollicitent/activent les éléments de chauffe électrique et contrôlent les moyens d'ajustement de puissance opérationnelle de ceux-ci pour leur conférer une certaine puissance opérationnelle étant inférieure ou égale à une puissance opérationnelle maximale des éléments de chauffe électrique, permettant de conférer au bain 1 de métal fondu une température de bain mesurée égale à la température de bain prédéterminée (A7).

En mode électrique prioritaire (figure 3), la température du bain est mesurée et comparée avec la température de bain prédéterminée (B1). Si la température du bain est supérieure ou égale à la température de bain prédéterminée, alors, le système passe en état B2 et les moyens de régulation de la température ne sollicitent pas les éléments de chauffe hybride. Si la température du bain est inférieure à la température de bain prédéterminée, alors le système passe en état B3 et les moyens de régulation de la température activent les éléments de chauffe électrique et contrôlent les moyens d'ajustement de puissance opérationnelle de ceux-ci pour leur conférer une certaine puissance opérationnelle étant inférieure ou égale à une puissance opérationnelle maximale des éléments de chauffe électrique.

Lorsque les éléments de chauffe électrique sont sollicités/activés, la température du bain est mesurée et comparée avec la température de bain prédéterminée et la puissance opérationnelle des éléments de chauffe électrique est comparée à la puissance opérationnelle maximale des éléments de chauffe électrique (B4). Si la température de bain est supérieure ou égale à la température de bain prédéterminée et que la puissance opérationnelle est inférieure ou égale à la puissance opérationnelle maximale des éléments de chauffe électrique, alors, le système passe en état B5 et les moyens de régulation de la température n'activent pas les éléments de chauffe à bruleur. Si la température de bain est inférieure à la température de bain prédéterminée et que la puissance opérationnelle est égale à la puissance opérationnelle maximale des éléments de chauffe électrique, alors, le système passe en état B6 et les moyens de régulation de la température sollicitent/activent les éléments de chauffe à bruleur et contrôlent les moyens d'ajustement de puissance opérationnelle de ceux-ci pour leur conférer une certaine puissance opérationnelle étant inférieure ou égale à une puissance opérationnelle maximale des éléments de chauffe à bruleur, permettant de conférer au bain 1 de métal fondu une température de bain mesurée égale à la température de bain prédéterminée (B7).

Les figures 4 et 5 décrivent respectivement le passage du mode électrique prioritaire au mode gaz prioritaire et le passage du mode gaz prioritaire au mode électrique prioritaire selon des contraintes préenregistrées ou prédéterminées telles que le prix du gaz, le prix de l'électricité, la disponibilité du gaz, la disponibilité de l'électricité, le quota des émissions de CO₂, le facteur (tarif, disponibilité, présence de système photovoltaïque, ...) jour/nuit, la capacité de stockage de l'énergie.

Il est bien entendu que, selon la présente invention, les contraintes préenregistrées ou prédéterminées peuvent avoir n'importe quel ordre de priorité et que d'autres contraintes, non spécifiées ici, peuvent également être préenregistrées en fonction des besoins spécifiques ou des conditions particulières.

Lorsque le mode initial du système est le mode gaz prioritaire (figure 4), un éventuel passage au mode électrique prioritaire peut être réalisé selon ces contraintes préenregistrées ou prédéterminées.

Dans le mode de réalisation de la figure 4, le prix du gaz est d'abord relevé (C1). Si le prix du gaz n'est pas élevé, alors la disponibilité du gaz est évaluée (C2). Si le gaz n'est pas disponible, alors le système passe en état C3 et le passage du mode gaz prioritaire au mode électrique prioritaire est effectué. Si le gaz est disponible, alors l'atteinte du quota des émissions de CO₂ est vérifiée (C4). Si le quota des émissions de CO₂ n'est pas atteint, alors système passe en état C5 et le mode gaz prioritaire est maintenu. Si le quota des émissions de CO₂ est atteint, alors le système passe en état C6 et le passage du mode gaz prioritaire au mode électrique prioritaire est effectué.

Si le prix du gaz est élevé, alors le prix de l'électricité est relevé (C7). Si le prix de l'électricité est supérieur au prix du gaz, alors le système passe en état C8 et le mode gaz prioritaire est maintenu. Si le prix de l'électricité est inférieur ou égal au prix du gaz, alors la disponibilité de l'électricité est évaluée (C9). Si l'électricité n'est pas disponible, alors le système passe en état C10 et le mode gaz prioritaire est maintenu. Si l'électricité est disponible, alors le facteur (tarif, disponibilité, présence de système photovoltaïque, ...) jour/nuit est évalué (C11). Si c'est le jour, alors le système passe en état C12 et le passage du mode gaz prioritaire au mode électrique prioritaire est effectué. Si c'est la nuit, alors la capacité de stockage de l'énergie est évaluée (C13). Si l'énergie peut être stockée, alors le système passe en état C14 et le passage du mode gaz prioritaire au mode électrique prioritaire est effectué. Si l'énergie ne peut pas être stockée, alors le système passe en état C15 et le mode gaz prioritaire est maintenu.

Lorsque le mode initial est le mode électrique prioritaire (figure 5), un éventuel passage au mode gaz prioritaire peut être réalisé selon les contraintes préenregistrées ou prédéterminées.

Dans le mode de réalisation de la figure 5, le prix de l'électricité est d'abord relevé (D1). Si le prix de l'électricité n'est pas élevé, alors la disponibilité de l'électricité est évaluée (D2). Si l'électricité n'est pas disponible, alors le système passe en état D3 et le passage du mode électrique prioritaire au mode gaz prioritaire est effectué. Si l'électricité est disponible, alors le facteur (tarif, disponibilité, présence de système photovoltaïque, ...) jour/nuit est évalué (D4). Si c'est le jour, alors le système passe en état D5 et le mode électrique prioritaire est maintenu. Si c'est la nuit, alors la capacité de stockage de l'énergie est évaluée (D6). Si l'énergie peut être stockée, alors le système passe en état D7 et le mode électrique prioritaire est maintenu. Si l'énergie ne peut pas être stockée, alors le système passe en état D8 et le passage du mode électrique prioritaire au mode gaz prioritaire est effectué.

Si le prix de l'électricité est élevé, alors le prix du gaz est relevé (D9). Si le prix du gaz est supérieur au prix de l'électricité, alors le système passe en état D10 et le mode électrique prioritaire est maintenu. Si le prix du gaz est inférieur ou égal au prix de l'électricité, alors la disponibilité du gaz est évaluée (D11). Si le gaz n'est pas disponible, alors le système passe en état D12 et le mode électrique prioritaire est maintenu. Si le gaz est disponible, alors l'atteinte du quota des émission de CO₂ est vérifiée (D13). Si le quota des émissions de CO₂ est atteint, alors système passe en état D14 et le mode électrique prioritaire est maintenu. Si le quota des émissions de CO₂ n'est pas atteint, alors le système passe en état D15 et le passage du mode électrique prioritaire au mode gaz prioritaire est effectué.

L'invention concerne également un procédé de réaménagement d'un dispositif de galvanisation dans lequel les éléments de chauffe sont des éléments de chauffe à bruleur.

Le procédé de réaménagement comprend une étape d'ajout d'éléments de chauffe électrique parmi les éléments de chauffe à bruleur et/ou une étape de remplacement d'au moins un élément de chauffe à bruleur par au moins un élément de chauffe électrique, une connexion de chaque élément de chauffe électrique ajouté aux moyens de régulation via des moyens d'ajustement et une programmation des moyens de régulation.

Il est bien entendu que la présente invention n'est en aucune façon limitée aux formes de réalisations décrites ci-dessus et que bien des modifications peuvent y être apportées sans sortir du cadre des revendications annexées

## Revendications

1. Dispositif de galvanisation comprenant un bain (1) en céramique rempli de métal fondu à base de zinc pour éléments à galvaniser comprenant au moins une zone de régulation, ladite au moins une zone de régulation étant munie d'au moins un moyen de mesure de la température en contact avec le métal fondu du bain (1), agencé pour mesurer une température de bain, des éléments de chauffe hybride (2, 3) agencés pour conférer une température de bain prédéterminée audit bain de métal fondu, des moyens de régulation de la température du bain de métal fondu agencés pour contrôler lesdits éléments de chauffe hybride (2, 3), lesdits moyens de régulation étant reliés auxdits éléments de chauffe hybride (2, 3) de manière à activer lesdits éléments de chauffe hybride (2, 3) lorsque la température de bain est plus petite que la température de bain prédéterminée, lesdits éléments de chauffe hybride (2, 3) comprennent une série d'éléments de chauffe à bruleur et une série d'éléments de chauffe électrique, ladite série d'éléments de chauffe à bruleur est composée de 1 à 25 thermoplongeurs à bruleur (3) et ladite série d'éléments de chauffe électrique est composée de 1 à 50 thermoplongeurs électriques (2), lesdits moyens de régulation étant agencés pour activer au moins les éléments de chauffe choisis dans le groupe constitué de :
- un, plusieurs ou l'ensemble des éléments de chauffe à bruleur de ladite série d'éléments de chauffe à bruleur, ou
- un, plusieurs ou l'ensemble des éléments de chauffe électrique de ladite série d'éléments de chauffe électrique, ou
- l'ensemble des éléments de chauffe à bruleur de ladite série d'éléments de chauffe à bruleur et l'ensemble des éléments de chauffe électrique de ladite série d'éléments de chauffe électrique, ou
- un ou plusieurs des éléments de chauffe à bruleur de ladite série d'éléments de chauffe à bruleur et l'ensemble des éléments de chauffe électrique de ladite série d'éléments de chauffe électrique, ou
- l'ensemble des éléments de chauffe à bruleur de ladite série d'éléments de chauffe à bruleur et un ou plusieurs des éléments de chauffe électrique de ladite série d'éléments de chauffe électrique, ou
- un ou plusieurs des éléments de chauffe à bruleur de ladite série d'éléments de chauffe à bruleur et un ou plusieurs des éléments de chauffe électrique de ladite série d'éléments de chauffe électrique.

2. Dispositif de galvanisation comprenant un bain (1) en céramique rempli de métal fondu à base de zinc pour éléments à galvaniser selon la revendication 1, dans lequel chaque élément de chauffe hybride (2, 3) comprend des moyens d'ajustement de puissance opérationnelle et dans lequel lesdits moyens de régulation sont agencés pour contrôler les moyens d'ajustement de puissance opérationnelle de manière à augmenter ladite puissance opérationnelle d'au moins un élément de chauffe hybride (2, 3) lorsque la température du bain est plus petite que la température de bain prédéterminée, lesdits moyens d'ajustement de puissance opérationnelle présentant de préférence une puissance opérationnelle minimale et une puissance opérationnelle maximale, ladite puissance opérationnelle étant comprise entre la puissance opérationnelle minimale et la puissance opérationnelle maximale, lesdits moyens d'ajustement de puissance opérationnelle présentant de préférence une puissance opérationnelle équivalente à la puissance opérationnelle minimale ou une puissance opérationnelle équivalente à la puissance opérationnelle maximale.

3. Dispositif de galvanisation comprenant un bain (1) en céramique rempli de métal fondu à base de zinc pour éléments à galvaniser selon l'une des revendications 1 ou 2, **caractérisé en ce que** lesdits moyens de régulation sont reliés auxdits éléments de chauffe hybride (2, 3) de manière à désactiver lesdits éléments de chauffe hybride (2, 3) lorsque la température de bain est plus grande que la température de bain prédéterminée.

4. Dispositif de galvanisation comprenant un bain (1) en céramique rempli de métal fondu à base de zinc pour éléments à galvaniser selon l'une des revendications 1 à 3, dans lequel lesdits thermoplongeurs à bruleur (3) sont composés d'une tête munie dudit bruleur et reliée auxdits moyens de régulation et d'un corps immergeable comprenant une paroi extérieure définissant une cavité, ladite cavité étant agencée pour contenir des gaz de combustion chauds, le diamètre desdits thermoplongeurs à bruleur (3) étant de préférence compris entre 15 cm et 30 cm.

5. Dispositif de galvanisation comprenant un bain (1) en céramique rempli de métal fondu à base de zinc pour éléments à galvaniser selon l'une des revendications 1 à 4, dans lequel lesdits thermoplongeurs électriques (2) sont composés d'une tête reliée auxdits moyens de régulation et d'un corps immergeable comprenant une paroi extérieure définissant une cavité comprenant une résistance métallique, ladite paroi extérieure étant de préférence en un matériau céramique, plus particulièrement en carbure de silicium, encore plus préférentiellement en SiAlON, le diamètre desdits thermoplongeurs électriques (2) étant de préférence compris entre 3 cm et 15 cm.

6. Dispositif de galvanisation comprenant un bain (1) en céramique rempli de métal fondu à base de zinc pour éléments à galvaniser selon l'une des revendications 1 à 5, dans lequel au moins deux éléments de chauffe à bruleur de ladite série d'éléments de chauffe à bruleur, plus particulièrement plus de deux éléments de chauffe à bruleur de ladite série d'éléments de chauffe à bruleur, sont espacés d'une distance comprise entre 25 cm et 75 cm, de préférence entre 35 cm et 65 cm, encore plus préférentiellement entre 45 cm et 55 cm.

7. Dispositif de galvanisation comprenant un bain (1) en céramique rempli de métal fondu à base de zinc pour éléments à galvaniser selon l'une des revendications 1 à 6, dans lequel ledit bain (1) comporte 4 parois sensiblement parallèles 2 à 2, ledit bain (1) comprenant une zone de traitement et lesdits éléments de chauffe hybride (2, 3), lesdits éléments de chauffe hybride (2, 3) étant situés dans le bain (1) entre ladite zone de traitement et lesdites 4 parois, ladite zone de traitement comprenant de préférence une ou plusieurs sous-zones de traitement, chaque sous-zone de traitement comprenant ladite au moins une zone de régulation.

8. Dispositif de galvanisation comprenant un bain (1) en céramique rempli de métal fondu à base de zinc pour éléments à galvaniser selon l'une des revendications 1 à 7, dans lequel ledit dispositif de galvanisation est un dispositif de galvanisation pour éléments en défilement comprenant une entrée d'éléments en défilement dans le bain et une sortie d'éléments en défilement dans le bain, entre lesquelles se trouve ledit bain (1) rempli de métal fondu traversé par lesdits éléments en défilement.

9. Dispositif de galvanisation comprenant un bain (1) en céramique rempli de métal fondu à base de zinc pour éléments à galvaniser selon la revendication 8, dans lequel ladite entrée d'éléments en défilement est positionnée sur une première paroi desdites 4 parois sensiblement parallèles 2 à 2, ladite sortie d'éléments en défilement est positionnée sur une deuxième paroi parallèle à ladite première paroi, et une troisième et une quatrième parois sont parallèles à la direction de défilement des éléments en défilement, ledit bain (1) comportant lesdits éléments de chauffe hybride (2, 3) situés le long de la troisième et/ou de la quatrième parois, dans le bain (1), ou dans lequel ledit bain (1) comporte lesdits éléments de chauffe hybride (2, 3) situés dans la zone de traitement, de préférence de manière centrale, de telle manière que les éléments en défilement se déplacent de part et d'autre desdits éléments de chauffe hybride (2, 3).

10. Procédé de régulation de la température d'un bain de galvanisation comprenant un bain (1) en céramique rempli de métal fondu à base de zinc pour éléments à galvaniser selon l'une quelconque des revendications 1 à 9 comprenant les étapes de :
- une mesure de la température du bain par un moyen de mesure de la température en contact avec le métal fondu du bain (1) avec émission d'un signal contenant la valeur de la température de bain ;
- une comparaison de la température de bain mesurée dans ledit bain de galvanisation à une température de bain prédéterminée par les moyens de régulation et, si la valeur de la température de bain mesurée est plus petite que la valeur de la température de bain prédéterminée par ceux-ci, une activation desdits éléments de chauffe hybride (2, 3) choisis dans le groupe constitué de :
∘ un, plusieurs ou l'ensemble des éléments de chauffe à bruleur de ladite série d'éléments de chauffe à bruleur, ou
∘ un, plusieurs ou l'ensemble des éléments de chauffe électrique de ladite série d'éléments de chauffe électrique, ou
∘ l'ensemble des éléments de chauffe à bruleur de ladite série d'éléments de chauffe à bruleur et l'ensemble des éléments de chauffe électrique de ladite série d'éléments de chauffe électrique, ou
∘ un ou plusieurs des éléments de chauffe à bruleur de ladite série d'éléments de chauffe à bruleur et l'ensemble des éléments de chauffe électrique de ladite série d'éléments de chauffe électrique, ou
∘ l'ensemble des éléments de chauffe à bruleur de ladite série d'éléments de chauffe à bruleur et un ou plusieurs des éléments de chauffe électrique de ladite série d'éléments de chauffe électrique, ou
∘ un ou plusieurs des éléments de chauffe à bruleur de ladite série d'éléments de chauffe à bruleur et un ou plusieurs des éléments de chauffe électrique de ladite série d'éléments de chauffe électrique.

11. Procédé de régulation de la température d'un bain de galvanisation selon la revendication 10, dans lequel l'activation des éléments de chauffe hybride (2, 3) est une activation (i) d'un, de plusieurs ou de l'ensemble des éléments de chauffe à bruleur utilisant au moins une source de combustible, ou, (ii) d'un, de plusieurs ou de l'ensemble des éléments de chauffe électrique utilisant au moins une source d'électricité, ou encore, (iii) d'un, de plusieurs ou de l'ensemble des éléments de chauffe à bruleur utilisant au moins une source de combustible et un, plusieurs ou l'ensemble des éléments de chauffe électrique utilisant au moins une source d'électricité.

12. Procédé de régulation de la température d'un bain de galvanisation selon l'une des revendications 10 ou 11, comprenant un mode gaz prioritaire dans lequel :
- lorsque la température de bain mesurée dans ledit bain (1) de galvanisation est inférieure à la température de bain prédéterminée, les moyens de régulation activent les éléments de chauffe à bruleur à une puissance opérationnelle via des moyens d'ajustement, ladite puissance opérationnelle étant inférieure ou égale à une puissance opérationnelle maximale des éléments de chauffe à bruleur qui sont activés, et
- si ladite puissance opérationnelle des éléments de chauffe à bruleurs est égale à la puissance opérationnelle maximale desdits éléments de chauffe à bruleur qui sont activés et si la température de bain mesurée dans ledit bain (1) de galvanisation est inférieure à la température de bain prédéterminée, les moyens de régulation activent lesdits éléments de chauffe électrique via lesdits moyens d'ajustement, la puissance opérationnelle desdits éléments de chauffe électrique est ajustée par lesdits moyens d'ajustement jusqu'à ce que la température de bain mesurée dans ledit bain (1) de galvanisation soit équivalente à la température de bain prédéterminée.

13. Procédé de régulation de la température d'un bain (1) de galvanisation selon l'une des revendications 10 ou 11, comprenant un mode électrique prioritaire dans lequel :
- lorsque la température de bain mesurée dans ledit bain (1) de galvanisation est inférieure à la température de bain prédéterminée, les moyens de régulation activent les éléments de chauffe électrique à une puissance opérationnelle via des moyens d'ajustement, ladite puissance opérationnelle étant inférieure ou égale à une puissance opérationnelle maximale des éléments de chauffe électrique qui sont activés, et
- si ladite puissance opérationnelle des éléments de chauffe électrique est égale à la puissance opérationnelle maximale desdits éléments de chauffe électrique qui sont activés et si la température de bain mesurée dans ledit bain (1) de galvanisation est inférieure à la température de bain prédéterminée, les moyens de régulation activent lesdits éléments de chauffe à bruleur via lesdits moyens d'ajustement, la puissance opérationnelle desdits éléments de chauffe à bruleur est ajustée par lesdits moyens d'ajustement jusqu'à ce que la température de bain mesurée dans ledit bain (1) de galvanisation soit équivalente à la température de bain prédéterminée.

14. Procédé de régulation de la température d'un bain (1) de galvanisation selon l'une des revendications 10 à 13, comprenant un passage dudit mode électrique prioritaire audit mode gaz prioritaire ou un passage dudit mode gaz prioritaire audit mode électrique prioritaire selon des contraintes préenregistrées ou prédéterminées ou un signal externe provenant d'un automate additionnel, telles que le prix du gaz, le prix de l'électricité, la disponibilité du gaz, la disponibilité de l'électricité, le facteur (tarif, la disponibilité, présence de système photovoltaïque, ...) jour/nuit, la capacité de stockage d'énergie et les émissions de CO₂.

15. Procédé de réaménagement d'un dispositif de galvanisation comprenant un bain (1) en céramique rempli de métal fondu à base de zinc pour éléments à galvaniser comprenant au moins une zone de régulation, ladite au moins une zone de régulation étant munie d'au moins un moyen de mesure de la température en contact avec le métal fondu du bain (1), agencés pour mesurer une température de bain, des éléments de chauffe agencés pour conférer une température de bain prédéterminée audit bain de métal fondu, lesdits éléments de chauffe comprenant une série d'éléments de chauffe à bruleur, des moyens de régulation de la température du bain de métal fondu agencés pour contrôler lesdits éléments de chauffe, lesdits moyens de régulation étant reliés auxdits éléments de chauffe de manière à activer lesdits éléments de chauffe lorsque la température de bain est plus petite que la température de bain prédéterminée, **caractérisé en ce que** ledit procédé de réaménagement comprend une étape d'ajout d'une série d'éléments de chauffe électrique parmi lesdits éléments de chauffe et/ou une étape de remplacement d'au moins un élément de chauffe à bruleur de ladite série d'éléments de chauffe à bruleur par au moins un élément de chauffe électrique de ladite série d'éléments de chauffe électrique, une connexion de chaque élément de chauffe électrique de ladite série d'éléments de chauffe électrique aux moyens de régulation via des moyens d'ajustement et une programmation desdits moyens de régulation.
